# FASCICULE DE BREVET EUROPEEN

(11) **EP 0 160 623 B1**
(45) Date de publication et mention de la délivrance du brevet: **04.01.1989**
(21) Numéro de dépôt: 85830032.0
(22) Date de dépôt: 13.02.1985
(51) Int. Cl.: A46B 9/02, A46D 3/04

(54) **Procédé pour la fabrication de balais, brosses ou similaires et balai ou brosse obtenus par ce procédé**
Verfahren zum Herstellen von Besen, Bürsten oder dergleichen sowie nach diesem Verfahren hergestellter Besen oder Bürste
Method for manufacturing brooms, brushes or the like and broom or brush produced in accordance with this method

(30) Priorité: 04.05.1984 IT 3452; 30.11.1984 IT 5127 U
(43) Date de publication de la demande: 06.11.1985
(73) Titulaire: Sartori, Francesco, I-40122 Bologna (IT)
(72) Inventeur: Sartori, Francesco, I-40122 Bologna (IT)
(74) Mandataire: Pederzini, Paolo

(56) Documents cités:
- GB-A- 409 039
- GB-A- 831 312
- US-A- 1 363 282
- US-A- 4 360 940

## Description

L'invention a trait au secteur industriel concernant la production de balais, brosses et similaires pour le nettoyage d'une maison ou de locaux en général.

La production industrielle de ces ustensiles prévoit, selon l'art connu, la présence d'une planchette de support de touffes ou de petites bottes de fibres, naturelles ou synthétiques, sur laquelle peut être emboîté un manche pour l'utilisation manuelle de l'ustensile. Sur ces planchettes, généralement planes, mais selon certaines solutions complètement arquées ou avec leurs extrémités longitudinales arquées ou incurvées, comme représenté par exemple sur les figures 1, et 3, sont ménagés des trous borgnes uniformément répartis sur la surface de la planchette opposée de celle qui porte le logement pour le manche.

Dans ces trous on encastre ensuite des touffes de fibres préalablement formées groupant en un faisceau les fibres choisies de longueur à peu près double par rapport à la longueur X (voir la figure 1) des touffes de fibres qui font saillie de ladite planchette ou balai ainsi obtenu; le faisceau des fibres réunies est replié en U de manière que le coude obtenu facilite l'encastrement des touffes de fibres dans les trous dont la planchette est pourvue. Les opérations de perçage de la planchette et d'encastrement des touffes de fibres dans lesdits trous sont exécutées moyennant le montage de la planchette sur une machine pantographe tridimensionnelle de manière qu'elle peut osciller autour d'un pivot qui se trouve sur un axe passant par le centre de la planchette et disposé du côté de celle-ci destiné à recevoir le manche. On peut ainsi obtenir sur la planchette des trous inclinés, par rapport à la surface de laquelle les touffes de fibres feront saillie, en vue de donner un certain évasement du moins aux touffes de fibres qui se trouvent en correspondance des zones extrêmes longitudinales de la même planchette.

Ce développement en cloche tend à remplir deux fonctions:
- la première est celle d'augmenter par rapport à la longueur de la planchette, la longueur utile "L" de contact des fibres sur la surface à nettoyer;
- la deuxième est celle de permettre d'atteindre, lors du balayage, les angles et les arêtes entre des parois contiguës sans être gênés par la planchette.

Selon l'art connu, en utilisant des planchettes planes (tel que représenté sur la figure 1) dont on a éventuellement chanfreiné les bords des têtes, on peut obtenir un évasement très limité du développement des fibres du fait qu'on ne peut pas causer des oscillations considérables de la planchette pendant les opérations de perçage. Ceci est dû à l'impossibilité de pénétration des forets sur une surface très inclinée par rapport à leur axe et au risque de rupture des mêmes forets à cause de l'excessive contrainte de flexion.

Il s'ensuit que la distance "D" entre les extrémités des fibres externes (qui ne sont pas en correspondance des têtes de la planchette) et les têtes n'est pas souvent suffisante à faire que la planchette ne gêne pas le balayage des angles ou des arêtes entre des parois contigües d'une pièce.

En vue d'améliorer cette situation on a eu recours aux planchettes représentées sur les figures 2 et 3 des dessins annexrés.

Dans ces cas toutefois la longueur utile "L" de contact des fibres sur la surface à nettoyer apparaît réduite du fait que les groupes de touffes de fibres les plus extérieures ont leurs extrémités relevées de la surface d'appui des autres touffes de fibres qui se trouvent à la partie intermédiaire de la planchette. En tout cas en outre, la distance "D"' entre les extrémités des fibres extérieures et les têtes de la planchette est de peu supérieure à la distance "D" de la figure 1 de manière qu'elle n'est pas en mesure de résoudre de manière excellente le problème du balayage des angles entre des parois contigües d'une pièce.

Le demandeur, songeant au mouvement d'oscillation que la planchette normalement reçoit quand elle doit être percée et ensuite pendant l'étape d'encastrement des touffes de soies ou fibres dans les trous ainsi obtenus, a eu l'intuition que si la planchette pouvait être pourvue, au moins dans ses zones proches des têtes (prises en considération en sens longitudinal), d'une série de petites parois inclinées ayant des surfaces planes, concaves et même convexes en mesure de fournir toujours un point normal à l'axe des forets et des moyens d'encastrement des touffes de soies ou fibres dans les trous obtenus, on aurait pu fabriquer, par exemple un balai dont les fibres faisant saillie de la planchette s'évasaient de manière considérable. En outre le demandeur a compris que si l'on encastrait dans les trous ménagés dans ces zones extérieures des touffes de soies ou fibres de longueur plus étendue par rapport à celles plantées dans les trous uniformément répartis sur la partie intermédiaire restante de la planchette, on aurait pu obtenir un balai où, non seulement les fibres avaient un développement qui s'évasait remarquablement, mais les extrémités libres de toutes les touffes de soies ou fibres pouvaient être disposées sur un même plan et il a également compris que la somme de ces deux effets pouvait permettre la création d'un balai en mesure de résoudre de manière optimale les problèmes exposés ci-dessus.

Suivant ces intuitions le demandeur a mis au point le procédé pour la fabrication de balais, brosses ou similaires, faisant l'objet de la présente invention, caractérisé essentiellement en ce qu'il comporte les étapes suivantes:
- créer une planchette de support des touffes ou petites bottes de fibres pourvue, sur sa surface opposée de celle où le manche doit être emboîté et au moins dans les zones proches de ses têtes, d'une série de petites parois inclinées par rapport à cette surface, formant avec celle-ci un angle aigu et dont l'inclinaison va décroissant par rapport à la même surface au fur et à mesure qu'on va de l'extérieur vers la partie intermédiaire de la planchette;
- obtenir, sur ces petites parois inclinées, des trous ou logements correspondants de axe normal ou sensiblement normal auxdites petites parois et également obtenir sur la même surface restante de la planchette d'autres trous ou logements uniformément répartis,d'axes normaux, ou légèrement inclinés par rapport à ladite portion restante de la surface de la planchette;
- implanter dans tous lesdits trous au moins une touffe ou une petite botte de fibres, introduisant de préférence dans les trous sur lesdites petites parois des touffes ou petites bottes de fibres de longueur supérieure à celle des touffes ou petites bottes de fibres à implanter ou implantées dans les trous obtenus sur la partie intermédiaire de ladite surface de la planchette, de manière que les extrémités de toutes les touffes ou petites bottes de fibres implantées dans la planchette sont disposées dans un même plan.

Selon une forme d'exécution préférée du procédé objet de la présente invention les extrémités libres de toutes les touffes ou petites bottes de fibres implantées dans la planchette sont rasées, dans le but de porter avec plus de précision les extrémités desdites touffes dans un même plan et le rasage est exécuté de manière que ce plan soit parallèle à la surface de la planchette de laquelle les touffes ou petites bottes de fibres font saillie.

Selon une variante possible d'exécution, dans le but d'avoir le manche du balai incliné par rapport à la verticale, ce qui, dans certaines situations, facilite son emploi lors de l'usage de la part d'un utilisateur, le rasage est exécuté de manière que ledit plan de disposition des fibres soit incliné par rapport à la surface de laquelle les touffes ou petites bottes de fibres font saillie.

Encore, selon une autre forme préférée d'exécution, l'inclinaison desdites petites parois inclinées est prévue de manière que chacune de celles-ci, vue de côté, soit essentiellement normale à une ligne droite la joignant à un idéal point d'oscillation de la planchette pour les opération de perçage et d'encastrement des touffes ou des petites bottes de fibres, de manière à faciliter le plus possible les opérations de perçage avec la certitude de n'avoir pas de contraintes mécaniques de flexion sur les forets indépendamment de la valeur de l'oscillation de la planchette autour dudit point.

Les caractéristiques du procédé de la présente invention ainsi que du balai ou de la brosse qui peuvent être obtenus par ce procédé seront illustrées plus en détail ci-après par la description qui suit d'une forme d'exécution envisagée par le demandeur, en se référant aux dessins annexés, dans lesquels:

- les figures 1, 2 et 3 représentent, comme déjà éclairci plus haut, des formes connues de balais obtenus suivant les techniques traditionnelles;
- la figure 4 montre schématiquement et en vue de côté un balai obtenu selon le procédé de la présente invention, représenté partiellement en coupe;
- les figures 5 et 8 montrent schématiquement et selon une perspective de côté, deux solutions alternatives d'une planchette obtenue par le procedé de la présente invention;
- la figure 6 montre schématiquement un effet de travail particulier qui peut être obtenu par l'utilisation du balai réalisé selon le procédé de la présente invention;
- la figure 7 est une vue de côté, schématique, d'un balai obtenu en utilisant une planchette selon une solution alternative par rapport à celle de la figure 4.

En se référant aux figures 4 et 5, la planchette 1 obtenue selon le procédé de la présente invention est pourvue, dans les zones 1 a proches des têtes 2 de la même planchette, d'une série de petites parois inclinées 3 obtenues sur la surface 4 de la planchette 1 opposée de celle, indiquée en 5, destinée à recevoir par emboîtement, le manche du balai, non représenté sur les figures.

Les petites parois 3 forment avec la surface 4 de la planchette 1 un angle aigu a dont l'ouverture va décroissant au fur et à mesure que les petites parois 3 sont plus proches de la partie intermédiaire de la planchette 1 (et donc de la surface 4), cette partie intermédiaire étant dépourvue de petites parois. A titre d'exemple, l'angle a' indiqué sur la figure 4 et se référant à la petite paroi 3₁ la plus proche de la partie intermédiaire de la surface 4, a une valeur bien inférieure à l'angle a qui se réfère à la petite paroi 3 la plus extérieure présentée par la planchette 1.

Comme visible sur la figure 5, les petites parois 3 sont obtenues sur la surface 4 en plusieurs rangées indiquées en F - F, - F₂, parallèles à la directrice de symétrie longitudinale de la planchette 1, et elles sont disposées sur plusieurs lignes R, - R₂ normales à ladite directrice longitudinale.

Si l'on regarde le balai complètement mis en oeuvre, on peut remarquer que par ce moyen on peut obtenir le remplissement optimal de la surface 4; un observateur qui regarde le balai de côté ne voit pratiquement pas de videsparmi les diverses touffes ou petites bottes de fibres formant le balai.

Selon une forme d'exécution préférée du procédé objet de l'invention, l'inclinaison des petites parois 3 est déterminée à l'avance de manière que chacune de celles-ci soit sensiblement normale à une droite 6 la joignant à un point idéal 7 d'oscillation de la planchette 1 pour les opérations de perçage et encastrement des touffes ou petites bottes de fibres 8.

Par cette solution on a la possibilité, pendant la phase de perçage de la planchette 1, de diriger vers les forets des portions de surface de la planchette 1 normales ou sensiblement normales aux axes se ces forets qui de ce fait peuvent opérer sans aucun risque de ruptures, ce qui se produit quand ils sont assujettis à flexion; on a donc pour résultat que les touffes ou petites bottes de fibres 8, surtout celles qui se trouvent dans les zones extérieures du balai, ont un développement très évasé, qui favorise de manière remarquable le résultat qui sera illustré par la suite et qui est la conséquence d'une autre caractéristique particulière obtenue par le procédé objet de l'invention.

Comme déjà mentionné dans le préambule de la présente description, en vue de faciliter les opérations de balayage des arêtes et des angles entre les parois d'une pièce, il est important que les extrémités des touffes ou bottes de fibres qui se trouvent à proximité des têtes 2 de la planchette soient très écartées desdites têtes. Selon la présente invention les touffes ou bottes de fibres 8 destinées à être implantées dans les trous 16 obtenus sur les petites parois 3 sont choisies de longueur différente l'une par rapport à l'autre. On obtient ainsi une distance D Il entre les extrémités les plus extérieures des touffes ou petites bottes de fibres 8 et les têtes 2 de la planchette 1 bien supérieure (à égalité de longueur X des touffes ou petites bottes de fibres utilisées pour la réalisation des balais de type connu, tel que représenté sur les figures 1, 2 et 3) à la distance D, D, indiquée sur lesdites figures 1-2-3, ce qui permet d'atteindre les résultats recherchés par l'invention. Grâce à cet effet on peut avoir, par conséquent, une longueur L' de la surface d'appui du balai sur le plan à nettoyer bien plus élevée que la longueur de la planchette 1, ce qui, avantageusement, permet de disposer d'un ustensile (soit qu'il s'agisse d'un balai ou d'une brosse) d'emploi plus efficace par rapport aux ustensiles analogues de type connu.

En vue d'obtenir une coplanarité optimale des extrémités des touffes ou petites bottes de fibres utilisées, on peut, en pratique, selon la présente invention employer deux groupes de touffes ou petites bottes de fibres de longueurs différentes (dont les plus courtes sont à implanter dans la partie intermédiaire de la surface 4) et effectuer, pendant la phase finale de réalisation du balai, le rasage des extrémités des touffes ou des fibres plus longues; cette opération offre la possibilité de porter les extrémités de toutes les touffes ou petites bottes de fibres dans un plan parallèle à la surface 4 (ou bien incliné par rapport à celle-ci si l'on désire obtenir un balai ou une brosse qui, quand en appui sur le sol, offre le manche orienté vers l'utilisateur).

En se référant en particulier à la figure 6, on peut remarquer qu'en utilisant le balai réalisé selon la présente invention on peut obtenir un effet sans doute favorable lors du nettoyage des angles ou des arêtes d'une pièce: en éffet si l'on presse le balai contre ces angles ou arêtes on peut obtenir une déformation élastique des touffes ou des fibres 8 les plus extérieures, lesquelles tendent à s'enfoncer de plus en plus dans ces angles ou arêtes, ce qui favorise leur nettoyage.

Pratiquement les petites parois 3 pourront être inclinées également par rapport à une directrice transversale à la surface 4 de la planchette 1 et elles pourront être réparties de manière uniforme ou non uniforme sur les zones 1a et être pourvues d'un ou de plusieurs logements pour l'encastrement des touffes ou petites bottes de fibres 8. En outre, si on le désire même seulement en vue d'atteindre un certain effet esthétique, la planchette 1 pourra avoior les formes et les conformations les plus différentes. Par exemple, comme le montrent les figures 7 et 8, elle pourra avoir, en correspondance des zones 1a proches des têtes 2, les petites parois inclinées 3 dimensionnées de manière à former essentiellement un seul plan incurvé.

En outre, les petites parois 3 pourront être inclinées également selon le sens transversal de la planchette 1; dans ce cas les petites parois les plus inclinées seront toujours celles qui se trouvent davantage vers l'extérieur de la planchette 1. En outre les portions 1 a de la planchette pourront être repliées vers le haut ou en tout cas incurvées ou arquées.

Sur les figures 7 et 8 la planchette 1 peut être pourvue, dans la zone intermédiaire de sa surface inférieure 4 et tel que représenté en traits interrompus sur la figure 7, d'une portion en retrait 9 qui, grâce au fait que les touffes de fibres 8 sont par conséquent plus longues, permet de mieux exploiter les mêmes touffes de fibres 8 et perdre une quantité inférieure de matière lors de leur rasage. Etant donné qu'on peut disposer, du moins dans la zone présentant ladite portion en retrait 9, de touffes de fibres 8 d'une certaine longueur, on obtient un balai pourvu de plus de souplesse et donc d'un effet nettoyant encore amélioré.

Egalement en correspondance de cette zone intermédiaire de la surface 4, les trous 16, et par conséquent les touffes de fibres 8, peuvent être disposés perpendiculairement à la direction longitudinale de la planchette 1, ou bien leurs axes peuvent passer par le point 7 pour une distribution meilleure et plus uniforme des extrémités des fibres.

Pratiquement la planchette 1 pourra être obtenue en utilisant n'importe quelle matière appropriée et les petites parois 3 pourront être formées directement pendant la phase de moulage de la planchette 1 (si elle est fabriquée en matière plastique) ou bien obtenues par usinage, par exemple par fraisage; en outre leur surface pourra être plane, ou bien convexe ou bien concave.

## Revendications

1. Procédé pour la fabrication de balais, brosses ou similaires, caractérisé en ce qu'il comporte les étapes suivantes:
₋ créer une planchette (1) de support des touffes ou petites bottes de fibres (8) formant le corps du balai, pourvue, sur sa surface (4) opposée de celle (5) où le manche doit être emboîté et au moins dans les zones (1a) proches de ses têtes (2), d'une série de petites parois (3) inclinées par rapport à cette surface (4) et formant avec celle-ci un angle aigu, lesquelles de l'extérieur vers la partie intermédiaire de la planchette, ont une inclinaison qui va décroissant par rapport à la partie restante de cette surface;
- obtenir ou ménager sur lesdites petites parois (3) des trous correspondants (16) ou logements de axe normal ou sensiblement normal aux mêmes petites parois, et également obtenir ou ménager sur la même surface restante de la planchette d'autres trous ou logements uniformément répartis et de axes normaux ou sensiblement normaux par rapport à cette portion de surface;
- implanter dans tous lesdits trous ou logements (16) au moins une touffe ou petite botte de fibres (8), in troduisant de préférence dans les trous ou dans les logements obtenus sur lesdites petites parois des touffes de fibres de longueur supérieure à celle des touffes ou petites bottes de fibres à implanter ou implantées dans les trous ou dans les logements, obtenus sur la partie intermédiaire de ladite surface de la planchette; la longueur desdites touffes ou petites bottes étant suffisante à permettre que les extrémités des fibres de toutes les touffes ou petites bottes soient disposées dans un même plan.

2. Procédé pour la fabrication de balais, brosses ou similaires, caractérisé en ce qu'il comporte les étapes suivantes:
- créer une planchette (1) de support des touffes ou petites bottes de fibres (8) formant le corps du balai, pourvue, sur sa surface (4) opposée de celle (5) où le manche doit être emboîté et au moins dans les zones (1a) proches de ses têtès (2), d'une série de petites parois (3) inclinées par rapport à cette surface et formant avec celle-ci un angle aigu, lesquelles de l'extérieur vers la partie intermédiaire de la planchette, ont une inclinaison qui va décroissant par rapport à cette surface;
- obtenir ou ménager sur lesdites petites parois, des trous correspondants (16) ou logements, de axe normal ou sensiblement normal aux mêmes plans, et ménager également sur la même surface restante de la planchette d'autres trous ou logements uniformément répartis et de axes normaux ou sensiblement normaux par rapport à cette portion de surface;
- implanter dans tous lesdits trous ou logements au moins une touffe ou petite botte de fibres, introduisant de préférence dans les trous ou dans les logements obtenus sur lesdites petites parois des touffes ou bottes de fibres de longueur supérieure à celle des touffes ou bottes de fibres à implanter ou implantées dans les trous obtenus sur la partie intermédiaire de ladite surface de la planchette;
- raser les extrémités libres de toutes lesdites touffes ou petites bottes de fibres, jusqu'à les amener sur un même plan d'appui

3. Procédé selon la revendication 2, caractérisé en ce que l'opération de rasage est exécutée de manière que le plan d'appui desdites touffes ou petites bottes de fibres apparaît parallèle à la surface (4) de la planchette de laquelle ces touffes ou petites bottes de fibres font saillie.

4. Procédé selon la revendication 2, caractérisé en ce que l'opération de rasage est exécutée de manière que le plan d'appui des extrémités desdites touffes apparaît incliné par rapport à la surface (4) de la planchette de laquelle ces touffes ou petites bottes de fibres font saillie.

5. Procédé selon la revendication 1, ou bien selon la revendication 2, caractérisé en ce que pendant la phase de réalisation de la planchette lesdites petites parois sont prévues sur plusieurs rangées (F, Fₜ, F₂) parallèles à la directrice de symétrie longitudinale de la planchette (1), alignées ou non sur des lignes (Rₜ, R₂) normales à cette directrice de symétrie; l'inclinaison des dites petites parois étant prévue de manière que chacune de celles-ci, vue de côtés, est sensiblement normale à une droite la joignant à un point idéal (7) d'oscillation de la planchette pour les opérations qui portent à l'encastrement desdites touffes ou petites bottes de fibres dans les trous (16), ou logements, obtenus sur lesdites petites parois (3) et en général sur la surface de la planchette de laquelle lesdites touffes ou petites bottes de fibres (8) font saillie.

6. Balai ou brosse obtenus par le procédé selon les revendications 1 à 5, caractérisés en ce que lesdites petites parois (3) forment un plan arqué continu.

7. Balai ou brosse obtenus par le procédé selon les revendications 1 à 6, caractérisés en ce que les extrémités libres de toutes les touffes ou bottes de fibres (8) faisant saillie de la planchette qui les supporte sont disposées de manière à se trouver dans un même plan.

8. Balai ou brosse selon les revendications 6 ou 7, caractérisés en ce que les touffes ou petites bottes de fibres qui sont implantées dans les trous ou logements (16) répartis dans les zones proches des têtes (2) de la planchette (1), ont un développement évasé, à partir de la surface de laquelle elles font saillie, et sont normales ou sensiblement normales à des petites parois correspondantes (3) inclinées et planes, concaves ou convexes, dont ladite surface de la planchette est pourvue et qui forment avec celle-ci un angle aigu dont la valeur va décroissant vers les petites parois les plus proches de la partie intermédiaire de la même planchette.

9. Balai ou brosse selon la revendication 6, ou 7, ou 8 caractérisés en ce que lesdites petites parois sont obtenues pendant les opération de moulage de ladite planchette en matière plastique.

10. Balai ou brosse selon la revendication 6, ou 7, ou 8, caractérisés en ce que lesdites petites parois (3) sont obtenues par usinage, par exemple par fraisage.

11. Balai ou brosse selon la revendication 7 ou bien selon la revendication 8, caractérisés en ce que ladite planchette est sensiblement plane.

12. Balai ou brosse selon la revendication 6, ou 7, ou 8, caractérisés en ce que les zones de ladite planchette proches de ses têtes sont inclinées par rapport à sa partie intermédiaire de manière que des portions de la surface de la même planchette qui se trouvent du côté de l'emboîtement du manche forment entre elles un angle inférieur à 180°.

13. Balai ou brosse selon la revendication 6 ou la revendication 7, caractérisés en ce que lesdites petites parois (3) sont inclinées également en sens transversal à la planchette.

## Patentansprüche

1. Verfahren zum Herstellen von Besen, Bürsten oder dergleichen, dadurch gekennzeichnet, dass es folgende Phasen enthält:
- Herstellung eines Brettchens (1) zum Halten der den Körper des Besens bildenden kleinen Faserbüschel oder -bündel (8), welches an der entgegengesetzten Oberfläche (4) von der (5), in die der Stiel eingesetzt wird, wenigstens in den Bereichen (1a) in der Nähe der Kopfseiten (2) eine Reihe von im Verhältnis zu dieser Oberfläche (4) geneigten und zusammen mit dieser einen spitzen Winkel bildenden kleinen Wänden (3) aufweist welche von aussen in Richtung Mittelstück des Brettchens nach und nach im Verhältnis zu dem restlichen Teil dieser Oberfläche weniger stark geneigt sind;
- Erhalten oder Einarbeiten in die genannten kleinen Wände (3) von entsprechenden Bohrungen (16) oder Sitzen mit einer normalen oder ungefähr normalen Achse zu den kleinen Wänden selbst, und Erhalten oder Einarbeiten ebenfalls in die verbleibende Fläche des Brettchens von weiteren Bohrungen oder Sitzen, die gleichmässig verteilt sind, und deren entsprechende Achsen normal oder ungefähr normal zu diesem Teil der Oberfläche verlaufen;
- Einsetzen in alle die genannten Bohrungen oder Sitze (16) von wenigstens einem kleinen Faserbüschel oder -bündel (8), wobei vorzugsweise in die Bohrungen oder Sitze, die in die genannten kleinen Wände eingearbeitet wurden, Faserbündel von einer grösseren Länge eingesetzt werden im Verhältnis zu der Länge der Faserbüschel oder -bündel, die in die in dem Mittelstück der genannten Oberfläche des Brettchens eingearbeitete Bohrungen oder Sitze eingesetzt werden oder wurden, wobei die Länge der genannten Faserbüschel oder -bündel eine solche ist, dass sich die Enden der Fasern aller Büschel oder Bündel als auf einer gleichen Ebene liegend erweisen

2. Verfahren zum Herstellen von Besen, Bürsten oder dergleichen, dadurch gekennzeichnet, dass es folgende Phasen enthält:
- Herstellung eines Brettchens (1) zum Halten der den Körper des Besens bildenden kleinen Faserbüschel oder -bündel (8), welches an der entgegengesetzten Oberfläche (4) von der (5), in die der Stiel eingesetzt wird, wenigstens in den Bereichen (1a) in der Nähe der Kopfseiten (2) eine Reihe von kleinen, im Verhältnis zu dieser Oberfläche geneigten und zusammen mit dieser einen spitzen Winkel bildenden Wänden (3) aufweist, welche von aussen in Richtung Mittelstück des Brettchens nach und nach entsprechend zu dieser Oberfläche weniger stark geneigt sind;
- Erhalten oder Einarbeiten in die genannten kleinen Wände von entsprechenden Bohrungen (16) oder Sitzen mit einer normalen oder ungefähr normalen Achse zu diesen Flächen selbst, und ebenfalls Einarbeiten in den restlichen Teil derselben Oberfläche des Brettchens von weiteren Bohrungen oder Sitzen, die gleichmässig verteilt sind, und deren entsprechende Achsen normal oder ungefähr normal zu diesem Teil der Oberfläche verlaufen;
- Einsetzen in alle die genannten Bohrungen oder Sitze von wenigstens einem kleinen Faserbüschel oder -bündel, wobei vorzugsweise in die in die genannten kleinen Wände eingearbeiteten Bohrungen oder Sitze Faserbüschel oder -bündel von grösserer Länge eingesetzt werden gegenüber der Länge der Faserbüschel oder -bündel, die in die in dem Mittelstück der genannten Oberfläche des Brettchens eingearbeiteten Bohrungen eingesetzt werden oder wurden;
- Beschneiden aller freien Enden der genannten Faserbüschel oder der genannten Faserbündel, bis diese alle auf einer gleichen Ebene aufliegen.

3. Verfahren nach Patentanspruch 2, dadurch gekennzeichnet, dass der Beschneidevorgang auf solche Weise durchgeführt wird, dass sich die Auflageebene der genannten Faserbüschel oder genannten Faserbündel als parallel zu der Oberfläche (4) des Brettchens erweist, aus dem diese Faserbüschel oder -bündel herausragen.

4. Verfahren nach Patentanspruch 2, dadurch gekennzeichnet, dass der Beschneidevorgang auf solche Weise durchgeführt wird, dass sich die Auflageebene der Enden der genannten Büschel im Verhältnis zu der Oberfläche (4) des Brettchens, aus dem diese Faserbüschel oder -bündel herausragen, als geneigt erweist.

5. Verfahren nach Patentanspruch 1 oder nach Patentanspruch 2, dadurch gekennzeichnet, dass in der Herstellungsphase des Brettchens die genannten kleinen Wände in verschiedenen Reihen (F, F1, F2) parallel zu der Richtung der Längsmittellinie des Brettchens (1) vorgesehen sind, ausgerichtet oder nicht in Reihen (R1, R2) normal im Verhältnis zu der Richtung der Mittellinie, wobei die Neigung der genannten kleinen Wände so vorgesehen ist, dass sich jede derselben von der Seite gesehen als im wesentlichen normal zu einer Geraden zeigt, die sich mit einem idealen Schwingungspunkt (7) des Brettchens verbindet, und zwar für die Arbeiten zum Einsetzen der genannten Faserbüschel oder

-bündel in die Bohrungen (16) oder Sitze, die in die genannten kleinen Wände (3) und allgemein in die Oberfläche des Brettchens eingearbeitet sind, aus dem die genannten Faserbüschel oder -bündel herausragen.

6. Besen oder Bürste, hergestellt nach dem Verfahren nach den Patentansprüchen von 1 bis 5, dadurch gekennzeichnet, dass die genannten kleinen Wände eine kontinuierlich gebogene Ebene erzeugen.

7. Besen oder Bürste, hergestellt nach dem Verfahren nach den Patentansprüchen von 1 - 6, dadurch gekennzeichnet, dass sie die freien Enden aller Faserbüschel oder -bündel (8), die aus dem diese tragenden Brettschen herausragen, als auf einer gleichen Ebene liegend zeigt.

8. Besen oder Bürste nach den Patentansprüchen 6 oder 7, dadurch gekennzeichnet, dass die Faserbüschel oder -bündel, die sich in die Bohrungen oder Sitze (16) eingesetzt befinden, die in den Bereichen in der Nähe der Kopfseiten (2) verteilt sind, von der Oberfläche ausgehend, aus der sie herausragen, glockenförmig und normal oder ungefähr normal im Verhältnis zu kleinen schräggestellten und ebenen, konkaven oder konvexen Wänden (3) verlaufen, die von der genannten Oberfläche des Brettchens aufgewiesen sind und mit dieser zusammen einen spitzen Winkel von einem Wert bilden, der zu den dem Mittelstück des Brettchens selbst am nächsten liegenden Wänden hin nach und nach abnimmt.

9. Besen oder Bürste nach den Patentansprüchen 6 oder 7 oder 8, dadurch gekennzeichnet, dass die genannten kleinen Wände während der Herstellung dieses Brettchens durch Spritzguss aus Kunststoffmaterial erhalten werden.

10. Besen oder Bürste nach den Patentansprüchen 6 oder 7 oder 8, dadurch gekennzeichnet, dass die genannten kleinen Wände (3) maschinell hergestellt werden, zum Beispiel durch Fräsen.

11. Besen oder Bürste nach Patentanspruch 7 oder auch nach Patentanspruch 8, dadurch gekennzeichnet, dass das genannte Brettchen im wesentlichen eben ist.

12. Besen oder Bürste nach den Patentansprüchen 6 oder 7 oder 8, dadurch gekennzeichnet, dass das genannte Brettchen in der Nähe der Kopfseiten geneigte Bereiche im Verhältnis zu dem Mittelstück des Brettchens selbst aufweist, so dass Abschnitte der Oberfläche, die sich auf der Seite zum Einsetzen des Stieles befinden, einen Winkel von unter 180° miteinander bilden.

13. Besen oder Bürste nach den Patentansprüchen 6 oder 7, dadurch gekennzeichnet, dass die genannten kleinen Wände (3) sich auch in Querrichtung zu dem Brettchen als geneigt erweisen.

## Claims

1. A method for manufacturing brooms, brushes or the like characterized in that it comprises the following steps:
- producing a small supporting plank (1) for the tufts or small fibre bunches (8) forming the broom body, which plank exhibits a series of small walls (3) on its surface (4) opposite that (5) in which the broomstick has been fitted and at least in the regions (1a) close to its heads (2), said walls (3) being inclined to said surface (4) with which they form an acute angle and their inclination becoming increasingly smaller from the outside towards the intermediate portion of the plank, with respect to the remaining portion of said surface;
- forming or drilling corresponding holes (16) or housings in said small walls (3), which holes have an axis normal or substantially normal to said walls and also forming or drilling further holes or housings on the remaining surface portion of the plank, said holes being uniformly distributed thereon and the axes thereof being normal or substantially normal to said surface portion;
- implanting at least one tuft or small fibre bunch (8) in all of said holes or housings (16), the length of the fibre bunches to be implanted in the holes or housings formed in said walls being greater than the length of the tufts or fibre bunches implanted or to be implanted in the holes or housings formed in the intermediate portion of said plank surface; the length of said tufts or fibre bunches being such as to allow the fibre ends of all tufts or bunches to be lying in one and the same plane.

2. A method for manufacturing brooms, brushes or the like characterized in that it comprises the following steps:
- producing a small supporting plank (1) for the tufts or small fibre bunches (8) forming the broom body, which plank exhibits a series of small walls (3) on its surface (4) opposite that (5) in which the broomstick has been fitted and at least in the regions (1a) close to its heads (2), said walls (3) being inclined to said surface (4) with which they form an acute angle and their inclination becoming increasingly smaller from the outside towards the intermediate portion of the plank, with respect to the remaining portion of said surface;
- forming or drilling corresponding holes (16) or housings in said small walls (3), which holes have an axis normal or substantially normal to the walls and also forming or drilling further holes or housings on the remaining surface portion of the plank, said holes being uniformly distributed thereon and the axes thereof being normal or substantially normal to said surface portion;
- implanting at least one tuft or small fibre bunch (8) in all of said holes or housings (16), the length of the fibre bunches to be implanted in the holes or housings formed in said walls being greater than the length of the tufts or fibre bunches implanted or to be implanted in the holes or housings formed in the intermediate portion of said plank surface;
- trimming the free ends of all said tufts or fibre bunches as far as they are brought to be lying in one and the same bearing plane.

3. A method according to claim 2, characterized in that the trimming operation is carried out in such a way that the bearing plane of said tufts or fibre bunches is parallel to the surface (4) of the plank from which said tufts or fibre bunches project.

4. A method according to claim 2, characterized in that the trimming operation is carried out in such a way that the bearing plane of the tuft ends is inclined to the surface (4) of the plank from which said tufts or fibre bunches project.

5. A method according to claim 1 or claim 2, characterized in that during the plank producing step provision is made for said small walls to be disposed in different rows (F, F1, F2) parallel to the longitudinal centre line directrix of the plank (1), in alignment or not with lines (R1, R2) normal to said centre line directrix; the inclination of said small walls being such that each of them, seen from one side, is substantially normal to a right line joining it to an ideal oscillation point (7) of the plank during the operations necessary to fit said tufts or fibre bunches into the holes or housings (16) formed in said walls (3) and generally in the plank surface from which said tufts or fibre bunches (8) project.

6. A broom or brush produced in accordance with the method described in the preceding claims, characrerized in that said small walls (3) form a continuous arcuate plane.

7. A broom or brush produced in accordance with the method of claims 1 to 6, characterized in that the free ends of all tufts or fibre bunches (8) projecting from the plank holding them are disposed such as to be lying in one and the same plane.

8. A broom or brush according to claim 6 or 7, characterized in that the tufts or fibre bunches which are fitted in the holes or housings (16) distributed over the areas close to the plank heads (2) have a flared arrangement starting from the surface from which they project and are normal or substantially normal to corresponding inclined and flat small walls (3) which are concave or convex and are provided on said plank surface with which they form an acute angle the value of which is becoming increasingly smaller as they are closer to the intermediate portion of the plank itself.

9. A broom or brush according to claim 6, 7 or 8, characterized in that said small walls are formed during the molding operations of said plank made of plastic material.

10. A broom or brush according to claim 6, 7 or 8, characterized in that said small walls (3) are machine-made, for example by milling.

11. A broom or brush according to claim 7 or 8, characterized in that said small plank is substantially flat.

12. A broom or brush according to claim 6, 7 or 8, characterized in that the regions of said plank disposed close to its heads are inclined to the intermediate porton thereof so that surface lengths of the plank itself which are on the fitting side of the broomstick form an angle smaller than 180° therebetween.

13. A broom or brush according to claim 6 or 7, characterized in that said small walls (3) are also inclined transversely to said plank.
